# EUROPÄISCHE PATENTSCHRIFT

(11) **EP 0 495 374 B1**
(45) Veröffentlichungstag und Bekanntmachung des Hinweises auf die Patenterteilung: **17.01.1996**
(21) Anmeldenummer: 92100171.5
(22) Anmeldetag: 08.01.1992
(51) Int. Cl.: B65D 51/16

(54) **Be- und Entlüftungsvorrichtung für Behälter**
Venting device for containers
Dispositif d'aération pour récipients

(30) Priorität: 15.01.1991 DE 4100982; 14.05.1991 DE 4115610
(43) Veröffentlichungstag der Anmeldung: 22.07.1992
(73) Patentinhaber: Umformtechnik Hausach GmbH, D-77750 Hausach (DE)
(72) Erfinder: Grimm, Hermann, Dipl.-Ing. (FH), W-7631 Schuttertal (DE)
(74) Vertreter: Patentanwälte Westphal, Buchner, Mussgnug Neunert, Göhring

(56) Entgegenhaltungen:
- GB-A- 995 696
- GB-A- 1 136 403

## Beschreibung

Die Erfindung betrifft eine Be- und Entlüftungsvorrichtung für Behälter der im Oberbegriff des Anspruches 1 angegebenen Art.

Behälter, z.B. Kleincontainer, die der Lagerung und dem Transport von Flüssigkeiten dienen, sind üblicherweise mit einer Be- und Entlüftungsvorrichtung versehen, durch welche beim Befüllen bzw. Entleeren Luft nachströmen kann. Im einfachsten Fall besteht eine derartige Be- und Entlüftungsvorrichtung aus einem Rohrstutzen, der an der Behälterwand bzw. dem Behälteroberboden angebracht und mit einer Schraubkappe verschließbar ist.

Nach neueren Vorschriften müssen Behälter zur Aufnahme von Flüssigkeiten mit einer zusätzlichen Druckausgleichsvorrichtung ausgestattet sein, welche im wesentlichen aus einem Überdruckventil besteht, das sich bei Erhöhung des Behälterinnendruckes selbsttätig öffnet. Mit dieser Maßnahme soll eine Beschädigung, insbesondere das Bersten des Behälters verhindert werden, wenn der Inhalt des Behälters z.B. infolge Erwärmung aufgeheizt wird, so daß im Behälter ein übermäßiger Druck aufgebaut wird. Derartige Erwärmungen können sowohl im Brandfall als auch infolge zu starker Sonneneinstrahlung entstehen. Das Überdruckventil soll sich bei Erreichen des zulässigen Nenndruckes wieder selbsttätig schließen.

Die bei Behältern neben der Be- und Entlüftungsvorrichtung vorgesehenen Überdruckventile weisen üblicherweise einen die Ventilbohrung verschließenden Kolben oder Teller auf, der durch den anstehenden Gas- oder Dampfüberdruck gegen die Wirkung einer Rückstellfeder angehoben wird, wodurch die Ventilöffnung freigegeben wird. Derartige Überdruckventile, deren Kolben oder Stößel auf einem exakt bearbeiteten Ventilsitz aufliegen müssen, sind relativ aufwendig und verglichen mit den häufig knapp kalkulierten Kosten einfacher Container zu kostspielig.

Aus der GB-A-995 696, von der die Erfindung ausgeht, ist es bekannt, die Ventilfunktion durch eine mit einem gummielastischen Element verschlossenen Bohrung zu realisieren. Hierzu ist am Behälter im Bereich des Behälteroberbodens ein Rohrstutzen angebracht, der mit einer aufgeschraubten Kappe gasdicht verschlossen ist. Die Kappe weist eine durchgehende Radialbohrung auf, die von einem gummielastischen Ringelement, das in deren Bereich unter Vorspannung aufgesetzt ist, verschlossen ist. Bei Überschreiten eines vorbestimmten Behälterinnendrucks wird das gummielastische Ringelement von der Radialbohrung abgehoben. Nach erfolgtem Druckausgleich mit der Außenathmosphäre kehrt das Ringelement aufgrund seines gummielastischen Verhaltens in seine Ausgangsposition zurück und verschließt die Radialbohrung.

Eine vergleichbare Be- und Entlüftungsvorrichtung ist auch aus der GB-A-1 136 403 bekannt, wobei dort die Radialbohrung nicht am Außenumfang der Kappe, sondern innerhalb einer angeformten Vertiefung realisiert ist, so daß das gummielastische Band, welches die Bohrung verschließt, innerhalb der Vertiefung angeordnet und damit vor Beschädigung geschützt ist.

Obwohl diese bekannten Be- und Entlüftungsvorrichtungen mechanisch einfach und dadurch kostengünstig realisierbar sind, weisen sie jedoch im praktischen Gebrauch Probleme auf. So besteht die Gefahr, daß während des Transports oder des Umsetzens derartiger Behälter die darin befindliche Flüssigkeit starke Bewegungen ausführt mit der Folge, daß Flüssigkeit in nicht unerheblicher Menge in den Bereich der Radialbohrungen gelangt und das ringförmige Dichtungselement von innen benetzt. Im Extremfall kann dies auch dazu führen, daß durch schwallartiges Auftreffen von Flüssigkeit das Ringelement kurzfristig abgehoben wird und Flüssigkeit unkontrolliert austritt.

Der vorliegenden Erfindung liegt die Aufgabe zugrunde, eine Be- und Entlüftungsvorrichtung der eingangs genannten Art so zu verbessern, daß sie die geschilderten Nachteile nicht mehr aufweist und insbesondere die während des Transports und des Umsetzens auftretenden Flüssigkeitsbewegungen nicht dazu führen, daß Flüssigkeit in nennenswerter Menge in den Bereich der Radialbohrungen gelangen kann und das Ringelement von innen besetzt oder von der Radialbohrung abgehoben wird.

Gelöst wird diese Aufgabe bei einer Be- und Entlüftungsvorrichtung der im Oberbegriff des Anspruches 1 angegebenen Art mit den im Kennzeichen dieses Anspruches angegebenen Merkmalen.

Hiernach wird eine Schwallschutzvorrichtung dadurch realisiert, daß zwischen der Kappe und dem Rohrstutzen ein Flachring mit einer Durchlaßöffnung angeordnet ist, die mittels einer Platte verschließbar ist, welche durch Druckeinwirkung von der Durchlaßöffnung abhebbar ist. Diese Maßnahme hat den Vorteil, daß beim Zusammensetzen des Behälters der erfindungsgemäße Flachring anstelle des sonst üblichen Dichtungsrings ohne zusätzlichen Montageaufwand einsetzbar ist. Vorzugsweise ist die Platte einstückig mit dem Flachring elastisch verbunden, so daß dieser besonders einfach und ohne Stanzabfall herstellbar ist.

Nach einem ersten Ausführungsbeispiel gemäß Anspruch 2 ist dieses Ringelement ähnlich wie bei einem Ventil für Fahrradschläuche als Schlauchmembran ausgebildet, welche auf einen die Radialbohrung aufweisenden zylindrischen Ansatz der Kappe aufgespannt ist.

Nach einem zweiten Ausführungsbeispiel gemäß Anspruch 3 ist anstelle der Schlauchmembran ein O-Ring vorgesehen, der in eine Ringnut des zylindrischen Ansatzes der Kappe unter Vorspannung eingelegt ist. Zweckmäßigerweise sind mehrere, z.B. vier Radialbohrungen vorgesehen, so daß auch bei Verschmutzen einer Bohrung noch genügend Sicherheit gewährleistet ist.

Mit dieser einfachen Maßnahme ist ein Mangel der bisher üblichen Sicherheitsventile in einfacher Weise behoben. Beim Transport des Behälters ist unvermeidbar, daß der Behälterinhalt hochschwappt und das Sicherheitsventil benetzt. Je nach Viskosität des Füllgutes, z.B. im Falle von Lackfarben, kann dies dazu führen, daß der Ventilkolben bzw. -teller verklebt, so daß das Ventil sich gar nicht oder zu spät öffnet und dann undicht wird. Außerdem sind derartige Ventile außerordentlich schwer zu reinigen.

Das mit der Erfindung vorgeschlagene Ventil besitzt diese Nachteile nicht. Selbst wenn eine Radialbohrung verschlossen sein sollte, ist der Abbau des Überdruckes durch eine der anderen Bohrungen gewährleistet. Sollte das Ventil durch Ablagerungen zwischen Ringelement und der Austrittsöffnung der Radialbohrung verschmutzen und dadurch undicht werden, ist eine einfache Reinigung nach Entfernen des Ringelementes möglich. Dieses aus einer Schlauchmembran oder einem O-Ring bestehende Ringelement ist außerordentlich preisgünstig und kann bei Reinigung ersetzt werden. Die Materialqualität des Ringelementes richtet sich nach der Verträglichkeit mit dem Behälterinhalt. Bei der großen Zahl der zur Verfügung stehenden Materialien können Dichtungsringe selbst bei sehr aggressivem Behälterinhalt zur Verfügung gestellt werden. Gewünschtenfalls kann brennbares Material für das Ringelement gewählt werden, wodurch eine zusätzliche Brandsicherung geschaffen wird. Gummi geeigneter Mischung erfüllt diese Bedingung.

Die Schwallschutzvorrichtung weist ein druckelastisches Element auf, das sich unter Überdruck im Behälterinneren öffnet und den Druckausgleich ermöglicht. Im geschlossen Zustand sperrt diese Schwallschutzvorrichtung insbesondere flüssigen Behälterinhalt gegen das Ventil ab.

Zum Schutz der Druckausgleichsvorrichtung ist diese gemäß Anspruch 8 mit einer Schutzkappe, z.B. aus Kunststoff, abgedeckt. Diese Schutzkappe schützt insbesondere die Schlauchmembran bzw. den O-Ring gegen mechanische Beschädigung von außen.

Der Gegenstand der Erfindung ist nachstehend anhand von bevorzugten Ausführungsbeispielen erläutert, die in den Zeichnungen dargestellt sind. In diesen zeigen :
- Figur 1: teilweise geschnittene Seitenansicht einer Be- und Entlüftungsvorrichtung nach einem ersten Ausführungsbeispiel gemäß der Erfindung,
- Figur 1a: Aufsicht auf die in Figur 1 dargestellte Schwallschutzscheibe,
- Figur 2: Aufsicht auf die Vorrichtung gemäß Figur 1,
- Figur 3: teilweise geschnittene Seitenansicht einer Be- und Entlüftungsvorrichtung nach einem zweiten Ausführungsbeispiel gemäß der Erfindung,
- Figur 3a: Aufsicht auf die in Figur 2 dargestellte Schwallschutzscheibe und
- Figur 4: Aufsicht auf die Vorrichtung gemäß Figur 3.

Die linke Hälfte in den Figuren 1 und 3 zeigt die Be- und Entlüftungsvorrichtung in Seitenansicht, die rechte Hälfte im Axialschnitt. In die Aufsichten gemäß Figur 2 und 4 sind gestrichelt die Radialbohrungen 54a-d und 74a-d eingetragen. Identische Teile sind in den Zeichnungen mit gleichen Ziffern, einander entsprechende Elemente der Kappe in den Figuren 2 und 4 mit den einander entsprechenden Ziffern der fünfziger bzw. siebziger Reihe bezeichnet.

Als Be- und Entlüftungsvorrichtung ist bei allen Ausführungsbeispielen ein Rohrstutzen 14 vorgesehen, der mit dem Behälteroberboden 11 eines Behälters 10 verbunden ist. Letzterer weist zu diesem Zweck einen kragenförmigen Auslaßstutzen 12 auf, mit dem der Rohrstutzen 14 über eine Schweißnaht 13 fest verbunden ist. Der Innenraum des Behälters 10 ist damit über den beim Transport nach oben gerichteten Rohrstutzen 14 be- und entlüftbar. Nach Befüllen bzw. Entleeren ist der Rohrstutzen 14 zu verschließen, nämlich bei dem Ausführungsbeispiel gemäß Figur 1 und 2 mit der Schutzkappe 50 und bei dem Ausführungsbeispiel gemäß Figur 3 und 4 mit der Schutzkappe 70, welche auf das Außengewinde 14a des Rohrstutzens 14 aufgeschraubt werden kann. Die Kappen 50 bzw. 70, die mittels eines an ihrem Sechskant 51 bzw. 71 anzusetzenden Schlüssels festgezogen werden kann, ist mit einer Kugelkette 19 unverlierbar mit dem Behälter 10 verbunden. Zu diesem Zweck ist zwischen Behälteroberboden 11 und Rohrstutzen 14 ein Ösenblech 15 eingeschweißt, in dessen Öse 15a das eine Ende der Kugelkette 19 eingehängt ist. Das andere Ende der Kugelkette 19 weist einen nicht dargestellten S-Haken auf, welcher den pilzförmigen Kappenansatz 53 bzw. 73 der Kappe 50 bzw. 70 umschlingt.

Erforderlichenfalls kann am gleichen Ösenblech 15 ein Plombierdraht 17 mit Plombe 18 festgelegt werden, dessen anderes Ende eine Querbohrung 57 bzw. 77 der Kappe 50 bzw. 70 durchsetzt.

Neu ist der zylindrische Ansatz 52 bzw. 72, der, wie nachstehend erläutert, die Funktion des Überdruckventiles übernimmt, welches bei den bisher bekannten Behältern zum Transport von Flüssigkeiten ein gesondertes Bauelement war.

Bei allen Ausführungsbeispielen gemäß den Figuren 1 bis 4 weist die Behälterkappe 50 bzw. 70 einen zusätzlichen Zylinderabschnitt 52 bzw. 72 auf, dessen Innenraum 56 bzw. 76 über Radialbohrungen 54a-d bzw. 74a-d mit der äußeren Atmosphäre verbunden ist. Bei den Ausführungsbeispielen gemäß Figuren 1 und 2 ist auf den Zylinderabschnitt 52 ähnlich wie bei einem Fahrradventil eine Schlauchmembran 55 unter Eigenspannung derart aufgespannt, daß die Austrittsöffnungen der Radialbohrungen 54a-d bis zu einem bestimmten Maximaldruck im Behälterinneren verschlossen sind. Bei Erreichen der vorgegebenen Druckgrenze wird die Schlauchmembran 55 im Bereich der Radialbohrungen 54a-d von der Mantelfläche des Zylinderabschnittes 52 partiell abgehoben, so daß das unter Überdruck stehende Gas austreten kann. Nach Erreichen des Nenndruckes werden die Bohrungen 54a-d von der Schlauchmembran 55 wieder verschlossen. Bei Verschmutzen, Beschädigung oder Alterung läßt sich die Schlauchmembran 55 in sehr einfacher Weise abziehen und austauschen.

Um eine Benetzung des Schlauchmembrans 55 mit dem Transportgut, insbesondere mit Flüssigkeit, zu unterbinden, ist eine Schwallschutzvorrichtung, bestehend aus einem Flachring 16a, zwischen der Kappe 50 und dem Rohrstutzen 14 gelegt. Dieser Flachring 16a besitzt eine Durchlaßöffnung, die durch eine elastisch mit diesem verbundene Zunge 16c abdeckbar ist. Unter Druckeinwirkung lenkt diese Zunge 16c aus ihrer Ruhelage aus und gibt die Durchlaßöffnung frei. Zum Schutz des O-Rings 75 vor Benetzung weist auch dieses Ausführungsbeispiel eine zwischen dem Rohrstutzen 14 und der Schraubkappe 70 angeordnete Schwallschutzvorrichtung bestehend aus einem Flachring 16a auf.

Einen Schutz gegen äußere mechanische Beanspruchungen der Be- und Entlüftungsvorrichtung stellt die Schutzkappe 59 bzw. 79 dar, die einen L-förmigen Randquerrschnitt aufweist. Insbesondere wird durch den parallel zum Rohrstutzen 14 verlaufenden Rand 59a bzw. 79a die Schlauchmembran 55 bzw. der O-Ring 75 gegen mechanische Beschädigungen und auch gegen Verschmutzung geschützt.

Im Brandfall schmilzt oder verbrennt die Schlauchmembran 55, soweit sie aus geeignetem Material besteht, so daß bei übermäßiger Erhitzung das unter hohem Druck stehende Material in gas- oder dampfförmigem bzw. flüssigem Zustand aus dem Behälter 10 austreten kann und ein Bersten des Behälters 10 verhindert wird.

Bei dem Ausführungsbeispiel gemäß den Figuren 3 und 4 ist anstelle der im Querschnitt ebenen Schlauchmembran ein O-Ring 75 mit kreisförmigem Querschnitt vorgesehen, der in eine entsprechend gestaltete Ringnut 78 im Zylinderabschnitt 72 der Kappe 70 unter Eigenspannung eingesetzt ist. Auch dieser O-Ring verschließt die Radialbohrungen 74a-d in gleicher Weise und mit den gleichen vorteilhaften Eigenschaften wie die Schlauchmembran 55 des Ausführungsbeispieles nach den Figuren 1 und 2. Wegen der größeren Materialstärke lassen sich erforderlichenfalls höhere Dichtkräfte und bessere Dichtwirkungen erzielen.

### BEZUGSZEICHENLISTE

- 10: Behälter
- 11: Behälteroberboden
- 12: Anschlußstutzen
- 13: Schweißnaht
- 14: Rohrstutzen
- 14a: Außengewinde
- 15: Ösenblech
- 15a: Öse
- 16a: Flachring
- 16b: Einschnitt
- 16c: Zunge
- 17: Plombierdraht
- 18: Plombe
- 19: Kugelkette
- 50: Schraubkappe
- 51: Sechskantkopf
- 52: Zylinderabschnitt
- 53: pilzförmiger Kappenansatz
- 54a,b,c,d: Radialbohrungen
- 55: Schlauchmembran
- 56: Innenraum
- 57: Querbohrung
- 59: Schutzkappe
- 59a: Rand
- 70: Schraubkappe
- 71: Sechskantkopf
- 72: Zylinderabschnitt
- 73: pilzförmiger Kappenansatz
- 74a,b,c,d: Radialbohrungen
- 75: Schlauchmembran
- 76: Innenraum
- 77: Querbohrung
- 79: Schutzkappe
- 79a: Rand

## Patentansprüche

1. Be- und Entlüftungsvorrichtung für Behälter (10), insbesondere zur Aufnahme von Flüssigkeiten, bestehend aus einem an der Behälterwand bzw. am Behälteroberboden (11) angebrachten Rohrstutzen (14) und einer auf dem Rohrstutzen (14) gasdicht aufgeschraubten Kappe (50, 70), welche wenigstens eine den Behälterinnenraum mit der Außenatmosphäre verbindende Radialbohrung (54a-d, 74a-d) aufweist, in deren Bereich ein gummielastisches Ringelement (55, 75) unter Vorspannung derart aufgesetzt ist, daß die Radialbohrung (54a-d, 74a-d) bis zu einem bestimmten Behälterinnendruck gegenüber der Außenatmosphäre verschlossen ist, dadurch gekennzeichnet, daß zwischen der Kappe (50, 70) und dem Rohrstutzen (40) ein Flachring (16a) mit einer Durchlaßöffnung angeordnet ist, die mittels einer vorzugsweise einstückig mit dem Flachring (16a) elastisch verbundenen Platte verschließbar ist, welche durch Druckeinwirkung von der Durchlaßöffnung abhebbar ist.

2. Vorrichtung nach Anspruch 1, dadurch gekennzeichnet, daß die Radialbohrung (54a-d) an einem Zylinderabschnitt (52) der Kappe (50) vorgesehen ist, auf welchen eine im Querschnitt ebene Schlauchmembran (55) aufgespannt ist.

3. Vorrichtung nach Anspruch 1, dadurch gekennzeichnet, daß die Radialbohrung (74a-d) an einem Zylinderabschnitt (72) der Kappe (70) vorgesehen ist, welche eine Ringnut (78) aufweist, in die unter Vorspannung ein O-Ring (75) eingesetzt ist.

4. Vorrichtung nach Anspruch 1, 2 oder 3, gekennzeichnet durch mehrere die Kappe (50, 70) durchsetzende Radialbohrungen (54a-d, 74a-d), deren Auslässe von einem gemeinsamen gummielastischen Ringelement (55, 75) verschlossen sind.

5. Vorrichtung nach einem der Ansprüche 1 bis 4, dadurch gekennzeichnet, daß die Platte aus einer in eine Flachscheibe eingeschnittenen Zunge (16c) besteht.

6. Vorrichtung nach einem der Ansprüche 1 bis 5, dadurch gekennzeichnet, daß das Ringelement (55, 75) aus brennbarem Material besteht.

7. Vorrichtung nach Anspruch 6, dadurch gekennzeichnet, daß das Ringelement (55, 75) aus Gummi besteht.

8. Vorrichtung nach mindestens einem der Ansprüche 1 bis 7, gekennzeichnet durch eine mit der Schraubkappe (50, 70) festverbundene und diese abdeckende Schutzkappe (59, 79), die einen L-förmigen Randquerschnitt aufweist, wobei der in Richtung des Behälteroberbodens weisende Rand (59a, 79a) die Schlauchmembran (55) bzw. den O-Ring (75) abdeckt.

9. Vorrichtung nach Anspruch 8, dadurch gekennzeichnet, daß die Schutzkappe (59, 79) aus Kunststoff besteht.

## Claims

1. Ventilating and deventilating device for containers (10), in particular for reception of liquids, comprising a pipe connection (14) mounted on the container wall or on the container ceiling (11) and a cap (50, 70) which is screwed hermetically onto the pipe connection (14) and which has at least one radial bore (54a-d, 74a-d) which connects the container interior with the outside atmosphere and in whose vicinity a rubber-elastic ring element (55, 75) is mounted under pretension in such a way that the radial bore (54a-d, 74a-d) is sealed up to a certain container internal pressure with respect to the outside atmosphere, characterized in that there is disposed between the cap (50, 70) and the pipe connection (40) a flat ring (16a) having a passage opening which can be sealed by means of a plate which is preferably integrally joined elastically to the flat ring (16a) and which can be raised from the passage opening by the action of pressure.

2. Device according to Claim 1, characterized in that the radial bore (54a-d) is provided at a cylindrical section (52) of the cap (50), over which cylindrical section a hose-type membrane (55) which is flat in cross section is stretched.

3. Device according to Claim 1, characterized in that the radial bore (74a-d) is provided at a cylindrical section (72) of the cap (70) which has an annular groove (78) into which an O-ring (75) is inserted under pretension.

4. Device according to Claim 1, 2 or 3, characterized by a plurality of radial bores (54a-d, 74a-d) which pass through the cap (50, 70) and whose outlets are sealed by a common rubber-elastic ring element (55, 75).

5. Device according to one of Claims 1 to 4, characterized in that the plate comprises a tongue (16c) cut into a flat disc.

6. Device according to one of Claims 1 to 5, characterized in that the ring element (55, 75) is composed of combustible material.

7. Device, according to Claim 6, characterized in that the ring element (55, 75) is composed of rubber.

8. Device according to at least one of Claims 1 to 7, characterized by a protective cap (59, 79) which is permanently joined to and covers the screw cap (50, 70) and which has an L-shaped peripheral cross section, wherein the periphery (59a, 79a) which points in the direction of the container ceiling covers the hose-type membrane (55) or the O-ring (75).

9. Device according to Claim 8, characterized in that the protective cap (59, 79) is composed of plastics material.

## Revendications

1. Dispositif de ventilation pour un réservoir (10) notamment un réservoir recevant des liquides, composé d'un manchon (14) fixé à la paroi du réservoir ou au fond (11) du réservoir, ainsi que d'un capuchon (50, 70) vissé de manière étanche au gaz sur l'un des manchons (14), ayant au moins un perçage radial (54a-d, 74a-d) reliant le volume intérieur du réservoir à l'atmosphère extérieure, et un élément annulaire (55, 75) ayant l'élasticité du caoutchouc étant prévu au niveau du perçage radial, pour être rapporté avec précontrainte pour que le perçage radial (54a-d, 74a-d) soit fermé vis-à-vis de l'atmosphère pour une certaine pression à l'intérieur du réservoir, caractérisé en ce qu'entre le capuchon (50, 70) et le manchon (14) on a prévu une bague plate (16a) ayant une ouverture de passage qui peut se fermer à l'aide d'une plaque reliée élastiquement avec l'anneau plat (16a), et de préférence faisant corps avec celui-ci et qui élimine l'effet de pression en se soulevant par rapport à l'ouverture de passage.

2. Dispositif selon la revendication 1, caractérisé en ce que le perçage radial (54a-d) est prévu sur un segment de cylindre (52) du capuchon (50) sur lequel est fixée une membrane en forme de tuyau (55) de section plate.

3. Dispositif selon la revendication 1, caractérisé en ce que le perçage radial (74a-d) est prévu sur un segment de cylindre (72) du capuchon (70) ayant une rainure annulaire (78) recevant sous précontrainte un joint torique (75).

4. Dispositif selon la revendication 1, 2 ou 3, caractérisé par plusieurs capuchons (50, 70) traversés par des perçages radiaux (54a-d, 74a-d) dont les sorties sont fermées par un même élément annulaire (55, 75) commun ayant l'élasticité du caoutchouc.

5. Dispositif selon l'une des revendications 1 à 4, caractérisé en ce que la plaque est formée d'une languette (16c) découpée dans une rondelle plate.

6. Dispositif selon l'une des revendications 1 à 5, caractérisé en ce que l'élément annulaire (55, 75) est en un matériau inflammable.

7. Dispositif selon la revendication 6, caractérisé en ce que l'élément annulaire (55, 75) est en caoutchouc.

8. Dispositif selon au moins l'une des revendications 1 à 7, caractérisé par un capuchon protecteur (59, 79) relié solidairement au capuchon vissé (50, 70) et recouvrant celui-ci, ce capuchon protecteur ayant une section de bord en forme de L, et le bord (59a, 79a) tourné vers le fond supérieur du réservoir recouvrant la membrane en forme de tuyau (55) ou le joint torique (75).

9. Dispositif selon la revendication 8, caractérisé en ce que le capuchon protecteur (59, 79) est en matière plastique.
